# EUROPÄISCHE PATENTSCHRIFT

(11) **EP 2 094 503 B1**
(45) Veröffentlichungstag und Bekanntmachung des Hinweises auf die Patenterteilung: **23.02.2011**
(21) Anmeldenummer: 07819695.3
(22) Anmeldetag: 08.11.2007
(51) Int. Cl.: B42D 15/00

(54) **SICHERHEITSANORDNUNG MIT FLÜSSIGKRISTALLSCHICHT**
SECURITY ARRANGEMENT WITH LIQUID-CRYSTAL LAYER
AGENCEMENT DE SÉCURITÉ À COUCHE DE CRISTAUX LIQUIDES

(30) Priorität: 17.11.2006 DE 102006054651
(43) Veröffentlichungstag der Anmeldung: 02.09.2009
(73) Patentinhaber: Giesecke & Devrient GmbH, 81677 München (DE)
(72) Erfinder: HOFFMÜLLER, Winfried, 83646 Bad Tölz (DE); BURCHARD, Theodor, 83703 Gmund (DE)
(74) Vertreter: Zeuner & Summerer
(86) Internationale Anmeldenummer: PCT/EP2007/009686
(87) Internationale Veröffentlichungsnummer: WO 2008/058670

(56) Entgegenhaltungen:
- EP-A- 1 120 737
- EP-A- 1 447 689
- WO-A-2005/005727
- WO-A-2005/101101
- WO-A2-2005/037570

## Beschreibung

Die Erfindung betrifft eine Sicherheitsanordnung für Sicherheitspapiere, Wertdokumente und dergleichen, die ein Sicherheitselement mit einer Flüssigkristallschicht enthält.

Wertgegenstände, wie etwa Markenartikel oder Wertdokumente, werden zur Absicherung oft mit Sicherheitselementen ausgestattet, die eine Überprüfung der Echtheit des Wertgegenstands gestatten und die zugleich als Schutz vor unerlaubter Reproduktion dienen. Vielfach werden für diesen Zweck die besonderen Eigenschaften von flüssigkristallinen Materialien ausgenutzt, und dabei vor allem der betrachtungswinkelabhängige Farbeindruck von Flüssigkristallschichten, der nachfolgend als Farbkippeffekt bezeichnet wird. EP1447689 A2 zeigt ein optisches Element mit einer strukturierten Verzögerungsschicht und einem Polarisator.

Die mit Flüsosigkristallschichten versehenen Sicherheitselemente sind in der Regel nicht transparent, da sie für einen guten Farbeindruck einen absorbierenden Hintergrund benötigen. Flüssigkristallschichten mit absorbierendem Hintergrund sind allerdings zur Abdeckung eines Durchsichtsbereichs einer Banknote oder eines anderen Datenträgers visuell wenig ansprechend.

Ausgehend davon liegt der Erfindung die Aufgabe zugrunde, die Nachteile des Standes der Technik zu vermeiden und insbesondere eine Sicherheitsanordnung der eingangs genannten Art anzugeben, die mit ansprechendem visuellem Erscheinungsbild über einem Fensterbereich oder einer durchgehenden Öffnung eines Datenträgers eingesetzt werden kann.

Diese Aufgabe wird durch die Sicherheitsanordnung mit den Merkmalen des Hauptanspruchs gelöst. Ein mit einem derartigen Sicherheitselement ausgestatteter flexibler Datenträger ist in dem nebengeordneten Anspruch angegeben. Weiterbildungen der Erfindung sind Gegenstand der abhängigen Ansprüche.

Gemäß der Erfindung enthält eine Sicherheitsanordnung für Sicherheitspapiere, Wertdokumente und dergleichen
- ein transparentes Sicherheitselement, das einen ersten Linearpolarisator und eine über dem Linearpolarisator angeordnete Schicht aus einem cholesterischen flüssigkristallinen Material aufweist, und
- ein transparentes Verifikationselement, das einen zweiten, zum ersten Linearpolarisator gekreuzten Linearpolarisator aufweist, so dass der erste und zweite Linearpolarisator beim Auflegen des transparenten Sicherheitselements auf das transparente Verifikationselement einen dunklen Hintergrund für die cholesterische Flüssigkristallschicht bilden, und
- wobei zumindest einer der Linearpolarisatoren ein Motiv in Form von Mustern, Zeichen oder einer Codierung enthält, das nach Auflegen des Sicherheitselements auf das Verifikationselement visuell erkennbar ist.

Bevorzugt ist das Motiv in dem Linearpolarisator durch Teilbereiche unterschiedlicher Polarisationsrichtung gebildet. Für größtmöglichen Kontrast sind dabei aufeinander senkrecht stehende Polarisationsrichtungen bevorzugt, es können jedoch auch feinere Helligkeitsabstufungen vorgesehen sein.

Was das Motiv angeht, kann dieses beliebig ausgestaltet sein, so dass die aufgezählten Muster, Zeichen oder Codierungen in jeder beliebigen Form vorliegen können. Beispielsweise kann es sich bei dem Motiv um ein rechteckiges, quadratisches oder rundes Zeichen bzw. Symbol handeln, das im Wesentlichen die Form des ersten und/oder zweiten Linearpolarisators aufweist. Nach Auflegen des Sicherheitselements auf das Verifikationselement in geeigneter Anordnung und umgekehrt, erscheint dann erfindungsgemäß die Flüssigkristallschicht vor einem rechteckigen, quadratischen bzw. runden, dunklen Hintergrund, der im Wesentlichen der Form des ersten und/ oder zweiten Linearpolarisators entspricht.

Enthält ein Linearpolarisator Teilbereiche unterschiedlicher Polarisationsrichtung, so wird für die Zwecke dieser Beschreibung die flächenmäßig überwiegende Polarisationsrichtung als die Polarisationsrichtung des Linearpolarisators bezeichnet. Bei den in Sicherheitselementen üblicherweise dargestellten Motiven wird der überwiegende Flächenanteil meist von einem gleichförmigen Hintergrund eingenommen, vor,dem Bildelemente, Buchstaben, Zeichenfolgen oder eine Codierung mit kleinerem Flächenanteil angeordnet sind. Durch diese Festlegung kann auch beim Vorliegen von Motivbereichen mit unterschiedlicher Orientierung stets eindeutig bestimmt werden, ob zwei Linearpolarisatoren gekreuzt sind.

In einer nicht beanspruchten Ausgestaltung ist das Sicherheitselement auf einem Datenträger angeordnet, während das Verifikationselement ein externes Verifikationselement für das Sicherheitselement bildet. Das Sicherheitselement ist dabei mit Vorteil in oder über einem Fensterbereich oder einer durchgehenden Öffnung des Datenträgers angeordnet. Bevorzugt weist in dieser Ausgestaltung nur der erste Linearpolarisator ein Motiv auf.

Nach der Erfindung sind das Sicherheitselement und das Verifikationselement gemeinsam auf einem flexiblen Datenträger angeordnet. Das Sicherheitselement kann dabei durch Biegen oder Falten des Datenträgers über das Verifikationselement gebracht werden. Das Sicherheitselement und das Verifikationselement sind mit Vorteil jeweils in oder über einem Fensterbereich oder einer durchgehenden Öffnung des Datenträgers angeordnet. Bei dieser Ausgestaltung können der erste Linearpolarisator und/ oder der zweite Linearpolarisator gleichermaßen ein Motiv aufweisen.

In allen Gestaltungen kann der erste und/oder zweite Linearpolarisator durch eine Polarisationsfolie oder durch eine gedruckte Polarisationsschicht gebildet sein. Weist einer der Linearpolarisatoren ein Motiv auf, so wird er mit Vorteil durch eine Druckschicht gebildet, da dann auf einfache Weise unterschiedliche Polarisationsbereiche erzeugt werden können. Weist andererseits einer der Linearpolarisatoren kein Motiv auf, so liegt dieser Linearpolarisator mit Vorteil als Polarisationsfolie vor. Solche Folien lassen sich dadurch erhalten, dass optisch isotrope Folien durch Reckung optisch anisotrop werden und damit die gewünschte Eigenschaft einer polarisierenden Folie aufweisen. Verschiedene Möglichkeiten zur Herstellung einer Polarisationsfolie sind dem Fachmann bekannt und werden daher nicht weiter ausgeführt.

Der erste Linearpolarisator und die cholesterische Flüssigkristallschicht liegen vorzugsweise auf einer optisch im Wesentlichen isotropen Trägerfolie vor, beispielsweise auf einer aus Cycloolefin-Copolymeren oder einer Kombination von unterschiedlich gereckten Kunststofffolien bestehenden Folie.

Die cholesterische Flüssigkristallschicht kann auf den ersten Linearpolarisator aufgedruckt oder aufkaschiert sein. Je nach dem verwendeten Flüssigkristallsystem und dem eingesetzten Herstellungsverfahren können weitere Hilfsschichten, wie etwa Primerschichten, Haftvermittlerschichten, Kaschierlackschichten, Schutzlackschichten und dergleichen, vorgesehen sein.

Die Erfindung umfasst ferner einen flexiblen Datenträger, insbesondere ein Wertdokument, wie eine Banknote, Ausweiskarte oder dergleichen, der mit einer Sicherheitsanordnung der beschriebenen Art ausgestattet ist. Das Sicherheitselement und das Verifikationselement sind dabei geometrisch so auf dem Datenträger angeordnet, dass sie durch Biegen oder Falten des Datenträgers übereinander gebracht werden können. Zweckmäßig sind das Sicherheitselement und das Verifikationselement der Sicherheitsanordnung jeweils in oder über einem Fensterbereich oder einer durchgehenden Öffnung des Datenträgers angeordnet.

Die durchgehende Öffnung des Datenträgers kann auf einfache Weise nach der Herstellung des Datenträgersubstrats, z. B. durch Stanzen oder Schneiden, insbesondere Laserstrahlschneiden, erzeugt werden. Die durchgehende Öffnung kann aber auch während der Herstellung des Substrats des Datenträgers, also z. B. während der Papierherstellung, erzeugt werden, wie dies in der WO 03/054297 A2 beschrieben ist. Insoweit wird der Offenbarungsgehalt der WO 03/054297 A2 in die vorliegende Anmeldung aufgenommen. Die gemäß der WO 03/054297 A2 während der Herstellung des Substrats des Datenträgers gebildete durchgehende Öffnung weist im Randbereich keine scharfe Begrenzungskante auf, was ein zusätzliches Sicherheitselement des Datenträgers darstellt.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Banknote mit einer erfin- dungsgemäßen Sicherheitsanordnung,
- Fig. 2: die Banknote von Fig. 1 in gefaltetem Zustand,
- Fig. 3: in (a) eine Querschnittsdarstellung des Sicherheitselements der Fig.1 alleine und in (b) das zugehörige visuelle Erschei- nungsbild für einen Betrachter,
- Fig. 4: in (a) einen Querschnitt durch das Verifikationselement mit aufgelegtem Sicherheitselement und in (b) das zugehörige vi- suelle Erscheinungsbild für einen Betrachter,
- Fig. 5: eine Banknote mit einem erfindungsgemäßen Sicherheitsele- ment vor einem externen Verifikationselement,
- Fig. 6: eine Banknote mit einer Sicherheitsanordnung nach einem weiteren Ausführungsbeispiel der Erfindung in ungefaltetem Zustand,
- Fig. 7: die Banknote von Fig. 6 in gefaltetem Zustand, und
- Fig. 8: einen Querschnitt durch die Sicherheitsanordnung der Fig. 6 bei gefalteter Banknote.

Die Erfindung wird nun am Beispiel einer Banknote erläutert. Fig.1 zeigt dazu eine schematische Darstellung einer Banknote 10, die mit einer erfindungsgemäßen Sicherheitsanordnung ausgestattet ist. Die Sicherheitsanordnung umfasst ein transparentes Sicherheitselement 12 und ein ebenfalls transparentes Verifikationselement 14, wobei beide Elemente 12, 14 über Fensterbereichen oder durchgehenden Öffnungen 16,18 der Banknote 10 angeordnet sind.

Zur Echtheitsprüfung enthält das Sicherheitselement 12 zwei mit bloßem Auge nicht ohne weiteres erkennbare visuelle Merkmale, nämlich zum einen eine Flüssigkristallschicht mit Farbkippeffekt, zum anderen ein verstecktes Bildmotiv, im Ausführungsbeispiel das in Fig. 1 mit gestrichelten Linien angedeutete Wappenmotiv 20. An dieser Stelle ist anzumerken, dass der Bereich des Sicherheitselements 12, der nicht über der durchgehenden Öffnung 16, sondern auf dem Banknotensubstrat angeordnet ist, auf einem möglichst hellen Hintergrund des Banknotensubstrats angeordnet sein sollte. Sofern die Banknote in diesem Bereich einen dunklen Hintergrund für die Flüssigkristallschicht bildet, erscheint die Flüssigkristallschicht dort kontrastreich vor dunklem Hintergrund, was vom Betrachter gegebenenfalls als störend empfunden wird. In einem solchen Fall empfiehlt es sich, die Bereiche des Sicherheitselements 12, die auf dem dunklen Bereich der Banknote angeordnet werden sollen, mit einer hellen und/oder gut reflektierenden Schicht, z. B. einer Deckweißschicht, zu versehen, damit der vorstehend als störend beschriebene Eindruck für den Betrachter nicht entsteht.

Im ungefalteten Zustand der Banknote 10 erscheinen das Sicherheitselement und das Verifikationselement 14 für das unbewaffnete Auge jeweils mit einem gewissen Grauton transparent und strukturlos. Wird die rechte Hälfte 22 der Banknote um die Mittellinie 24 nach hinten gefaltet, wie in Fig. 2 illustriert, so treten die beiden verborgenen visuellen Merkmale deutlich in Erscheinung.

Zur Erläuterung des Zustandekommens des Effekts zeigt Figur 3(a) eine Querschnittsdarstellung des Sicherheitselements 12 alleine und Fig. 4(a) einen Querschnitt durch das Verifikationselement 14 mit aufgelegtem Sicherheitselement 12. Die zugehörigen visuellen Erscheinungsbilder des Sicherheitselements 12 bzw. der Kombination von Sicherheitselement 12 und Verifikationselement 14 sind in den Figuren 3(b) bzw. 4(b) dargestellt.

Das Sicherheitselement 12 enthält eine optisch im Wesentlichen isotrope Trägerfolie 30, auf die ein erster Linearpolarisator 32 und eine Schicht 34 aus einem cholesterischen flüssigkristallinen Material aufgebracht sind. Für die optisch isotrope Trägerfolie 30 kommen beispielsweise Cycloolefin-Copolymere oder eine Kombination von unterschiedlich gereckten Kunststofffolien in Betracht.

Der Linearpolarisator 32 ist im Ausführungsbeispiel durch eine gedruckte Polarisationsschicht gebildet, die in einem den überwiegenden Flächenanteil einnehmenden Hintergrundbereich 36 eine erste Polarisationsrichtung und in einem kleineren Motivbereich 38 eine zweite zur ersten Polarisationsrichtung senkrechte Polarisationsrichtung aufweist. Im Ausführungsbeispiel ist der Motivbereich 38 durch das Innere des Wappenmotivs 20 der Figuren 1 und 3(b) bzw. 4(b) gegeben. Da das menschliche Auge für die Polarisationsrichtung des Lichts nicht empfindlich ist, erscheint der Linearpolarisator 32 und damit auch das gesamte Sicherheitselement 12 mit bloßem Auge als strukturlose Fläche.

Auch der Farbkippeffekt der cholesterischen Flüssigkristallschicht 34 ist bei Betrachtung des transparenten Sicherheitselements 12 ohne Hilfsmittel aufgrund des großen Anteils an störendem Umgebungslicht wenig auffällig oder sogar gar nicht zu erkennen. Wie durch die Darstellung der Fig. 3(b) illustriert, erscheint das Sicherheitselement 12 dem Betrachter insgesamt als strukturlose, graue Fläche, deren Helligkeit im Wesentlichen durch die Lichtdurchlässigkeit des Linearpolarisators 32 bestimmt ist.

Das Verifikationselement 14 enthält einen zweiten Linearpolarisator 40, dessen Polarisationsrichtung so auf den ersten Linearpolarisator 32 abgestimmt ist, dass der Hintergrundbereich 36 des Linearpolarisators 32 und der Linearpolarisator 40 nach dem Falten der Banknote 10 um ihre Mittellinie 24 gekreuzte Polarisatoren bilden. Dazu kann beispielsweise die Polarisationsrichtung des ersten Linearpolarisators 32 in Fig.1 senkrecht, die des zweiten Linearpolarisators 40 waagrecht verlaufen. Eine andere Möglichkeit besteht darin, dass die Polarisationsrichtungen beider Polarisatoren einen 45°-Winkel mit der Waagrechten einschließen, da die Polarisationsrichtung des zweiten Linearpolarisators 40 beim Falten der Note um ihre Mittellinie 24 gespiegelt wird, und die beiden Polarisatoren nach dem Falten somit gekreuzt sind.

Im gefalteten Zustand der Banknote, in dem das Verifikationselement 14 unter dem Sicherheitselement 12 liegt, zeigt diese ein signifikant verändertes visuelles Erscheinungsbild, wie in den Figuren 2 und 4(b) dargestellt:
Im Hintergrundbereich 36 bilden der Linearpolarisator 32 und der Linearpolarisator 40 gekreuzte Polarisatoren, die zusammen praktisch lichtundurchlässig sind und somit einen dunklen, absorbierenden Hintergrund für die cholesterische Flüssigkristallschicht 34 erzeugen. Im Hintergrundbereich 36 erscheint die Flüssigkristallschicht 34 daher im gefalteten Zustand der Banknote mit einem gut sichtbaren und auffälligen Farbkippeffekt vor schwarzem Hintergrund.
Im Motivbereich 38 sind die Polarisationsrichtungen des Linearpolarisators 32 und des Linearpolarisators 40 dagegen parallel, das von dem zweiten Linearpolarisator 40 transmittierte Licht durchläuft daher ohne wesentliche Schwächung auch den Motivbereich 38 des ersten Linearpolarisators 32. Der Motivbereich 38 erscheint dem Betrachter daher hell und wegen des hohen Störlichtanteils praktisch ohne Farbeffekt.

Wird die Banknote 10 anders herum gefaltet, also die rechte Hälfte 22 oben auf die linke Hälfte gelegt, so kommt die Flüssigkristallschicht 34 zwischen den beiden Linearpolarisatoren 32, 40 zu liegen. Durch die phasenschiebende Wirkung der Flüssigkristallschicht ergibt sich dann trotz gekreuzter Linearpolarisatoren keine vollständige Auslöschung des durchtretenden Lichts. Vielmehr beobachtet man in beiden Bereichen 36, 38 im Durchlicht einen Farbkippeffekt, der sich sowohl mit dem Betrachtungswinkel, als auch mit dem relativen Winkel der beiden Linearpolarisatoren verändert.

Die Figuren 3(a) und 4(a) enthalten der übersichtlicheren Darstellung halber nicht die in der Praxis typischerweise benötigten Hilfsschichten, wie etwa Primerschichten, Haftvermittlerschichten, Kaschierlackschichten, Schutzlackschichten und dergleichen. Diese wird der Fachmann nach Maßgabe seines Fachwissens je nach den verwendeten Materialien und der vorgesehenen Anwendung geeignet ergänzen.

Der Linearpolarisator 40 des Verifikationselements 14 kann durch eine Polarisationsfolie oder auch durch eine gedruckte Polarisationsschicht gebildet sein. Anstelle eines in der Banknote 10 integrierten Verifikationselements kann auch ein externer Linearpolarisator 50 zur Echtheitsprüfung eingesetzt werden, wie in Fig. 5 dargestellt. Die Änderungen des visuellen Erscheinungsbilds beim Auflegen der Banknote 10 auf den externen Linearpolarisator 50 entsprechen dabei den im Zusammenhang mit den Figuren 3 und 4 beschriebenen Änderungen beim Falten der Banknote.

Ein weiteres Ausführungsbeispiel der Erfindung ist in den Figuren 6 bis 8 dargestellt, wobei Fig. 6 eine Banknote 60 mit einer erfindungsgemäßen Sicherheitsanordnung in ungefaltetem Zustand, Fig. 7 die Banknote in gefaltetem Zustand und Fig. 8 einen Querschnitt durch die Sicherheitsanordnung im gefalteten Zustand der Banknote 60 zeigt.

Auch bei diesem Ausführungsbeispiel enthält die Banknote 60 eine Sicherheitsanordnung aus einem transparenten Sicherheitselement 62 und einem transparenten Verifikationselement 64, die beide über Fensterbereichen oder durchgehenden Öffnungen der Banknote 60 angeordnet sind. Das Sicherheitselement 62 weist einen ersten Linearpolarisator 82 und eine Schicht 84 aus einem cholesterischen flüssigkristallinen Material auf. Das Sicherheitselement 62 kann auf einer oder beiden Seiten eine Trägerfolie enthalten, die die optischen Effekte allerdings nicht beeinträchtigen und daher optisch weitgehend isotrop sein sollte. Denkbar ist es natürlich auch, dass die Trägerfolie gereckt ist und damit zugleich als Linearpolarisator wirkt. In einem solchen Fall wird die Schicht 84 dann auf der Polarisationsfolie angeordnet, was aber in den Figuren nicht näher dargestellt ist.

Wie weiter oben bereits erläutert, ist der Farbkippeffekt der cholesterischen Flüssigkristallschicht 84 bei Betrachtung des transparenten Sicherheitselements 62 ohne Hilfsmittel wenig bis gar nicht auffällig, so dass das Sicherheitselement 62 alleine dem Betrachter als strukturlose, graue Fläche erscheint.

Das Verifikationselement 64 enthält nun einen zweiten Linearpolarisator 90, der in einem den überwiegenden Flächenanteil einnehmenden Hintergrundbereich 92 eine erste Polarisationsrichtung und in einem kleineren Motivbereich 94 eine zweite zur ersten Polarisationsrichtung senkrechte Polarisationsrichtung aufweist. Erste und zweite Polarisationsrichtung sind dabei so auf die Orientierung des ersten Linearpolarisators 82 abgestimmt, dass der Hintergrundbereich 92 des Linearpolarisators 90 und der Linearpolarisator 82 nach dem Falten der Banknote 60 um ihre Mittellinie 74 gekreuzte Polarisatoren bilden. Der Motivbereich 94 ist im Ausführungsbeispiel durch das Innere des in den Figuren 6 und 7 dargestellten Wappenmotivs 70 gegeben. Da das menschliche Auge für die Polarisationsrichtung des Lichts nicht empfindlich ist, erscheint der Linearpolarisator 90 und damit das gesamte Verifikationselement 64 mit bloßem Auge ebenso wie das Sicherheitselement 62 als strukturlose Fläche.

Auch bei diesem Ausführungsbeispiel ergibt sich im gefalteten Zustand der Banknote 60, in dem das Verifikationselement 64 unter dem Sicherheitselement 62 liegt, ein signifikant verändertes visuelles Erscheinungsbild.

Wie in Fig. 7 illustriert, bilden der Linearpolarisator 82 und der Hintergrundbereich 92 des Linearpolarisators 90 in diesem Zustand gekreuzte Polarisatoren, so dass dort ein dunkler, absorbierender Hintergrund für die cholesterische Flüssigkristallschicht 84 entsteht. Im Hintergrundbereich 92 zeigt die Flüssigkristallschicht 84 daher im gefalteten Zustand der Banknote 60 einen gut sichtbaren und auffälligen Farbkippeffekt vor schwarzem Hintergrund.

Dagegen sind im Motivbereich 94 des Linearpolarisators 90 die Polarisationsrichtungen des ersten und zweiten Linearpolarisators parallel und lassen das einfallende Licht daher ohne wesentliche Schwächung durch. Der Motivbereich 94 erscheint dem Betrachter hell und wegen des durchtretenden Störlichts praktisch ohne Farbeffekt.

## Patentansprüche

1. Sicherheitsanordnung für Sicherheitspapiere, Wertdokumente und dergleichen mit
- einem transparenten Sicherheitselement, das einen ersten Linearpolarisator und eine über dem Linearpolarisator angeordnete Schicht aus einem cholesterischen flüssigkristallinen Material aufweist, und
- einem transparenten Verifikationselement, wobei das Sicherheitselement und das Verifikationselement gemeinsam auf einem flexiblen Datenträger angeordnet sind und das Sicherheitselement durch Biegen oder Falten des Datenträgers über das Verifikatioxlselement bringbar ist, wobei das Verifikationselement einen zweiten, zum ersten Linearpolarisator gekreuzten Linearpolarisator aufweist, so dass der erste und zweite Linearpolarisator beim Auflegen des transparenten Sicherheitselements auf das transparente Verifikationselement einen dunklen Hintergrund für die cholesterische Flüssigkristallschicht bilden können, und
- wobei zumindest einer der Linearpolarisatoren ein Motiv in Form von Mustern, Zeichen oder einer Codierung enthält, das nach Auflegen des Sicherheitselements auf das Verifikationselement visuell erkennbar ist.

2. Sicherheitsanordnung nach Anspruch 1, **dadurch gekennzeichnet, dass** das Motiv in dem Lineaxpolaxisator durch Teilbereiche unterschiedlicher Polarisationsrichtung gebildet ist.

3. Sicherheitsanordnung nach Anspruch 1 oder 2, **dadurch gekennzeichnet, dass** das Sicherheitselement und das Verifikationselement jeweils in oder über einem Fensterbereich oder einer durchgehenden Öffnung des Datenträgers angeordnet sind.

4. Sicherheitsanordnung nach wenigstens einem der Ansprüche 1 bis 3, **dadurch gekennzeichnet, dass** der erste Linearpolarisator und/oder der zweite Linearpolarisator ein Motiv aufweiset.

5. Sicherheitsanordnung nach wenigstens einem der Ansprüche 1 bis 4, **dadurch gekennzeichnet, dass** der erste und/oder zweite Linearpolarisator durch eine Polarisationsfolie gebildet ist.

6. Sicherheitsanordnung nach wenigstens einem der Ansprüche 1 bis 5, **dadurch gekennzeichnet, dass** der erste und/oder zweite Linearpolarisator durch eine gedruckte Polarisationsschicht gebildet ist.

7. Sicherheitsanordnung nach wenigstens einem der Ansprüche 1 bis 6, **dadurch gekennzeichnet, dass** der erste Linearpolarisator und die cholesterische Flüssigkristallschicht auf einer optisch im Wesentlichen isotropen Trägerfolie vorliegen.

8. Sicherheitsanordnung nach wenigstens einem der Ansprüche 1 bis 7, **dadurch gekennzeichnet, dass** die cholesterische Flüssigkristallschicht auf den ersten Linearpolarisator aufgedruckt oder aufkaschiert ist.

9. Flexibler Datenträger, insbesondere Wertdokument, wie Banknote, Ausweiskarte oder dergleichen, mit einer Sicherheitsanordnung nach einem der Ansprüche 1 bis 8, wobei das Sicherheitselement und das Verifikationelement geometrisch so auf dem Datenträger angeordnet sind, dass sie durch Biegen oder Falten des Datenträgers übereinander bringbar sind.

10. Flexibler Datenträger nach Anspruch 9, **dadurch gekennzeichnet, dass** das Sicherheitselement und das Verifikationselement der Sicherheitsanordnung jeweils in oder über einem Fensterbereich oder einer durchgehenden Öffnung des Datenträgers angeordnet sind.

11. Verwendung einer Sicherheitsanordnung nach einem der Ansprüche 1 bis 8 oder eines Datenträgers nach Anspruch 9 oder 10 zur Fälschungssicherung von Waren beliebiger Art.

## Claims

1. A security arrangement for security papers, value documents and the like, having
- a transparent security element that exhibits a first linear polarizer and a layer composed of a cholesteric liquid crystal material arranged over the linear polarizer, and
- a transparent verification element, the security element and the verification element being arranged together on a flexible data carrier and the security element being bringable over the verification element by bending or folding the data carrier, the verification element exhibiting a second linear polarizer that is crossed with the first linear polarizer, such that, upon laying the transparent security element on the transparent verification element, the first and second linear polarizer can form a dark background for the cholesteric liquid crystal layer, and
- at least one of the linear polarizers including a motif in the form of patterns, characters or a code that is visually perceptible after laying the security element on the verification element.

2. The security arrangement according to claim 1, **characterized in that** the motif in the linear polarizer is formed by sub-regions of different polarization directions.

3. The security arrangement according to claim 1 or 2, **characterized in that** the security element and the verification element are each arranged in or over a window region or a through opening in the data carrier.

4. The security arrangement according to at least one of claims 1 to 3, **characterized in that** the first linear polarizer and/or the second linear polarizer exhibits a motif.

5. The security arrangement according to at least one of claims 1 to 4, **characterized in that** the first and/ or second linear polarizer is formed by a polarization foil.

6. The security arrangement according to at least one of claims 1 to 5, **characterized in that** the first and/or second linear polarizer is formed by a printed polarization layer.

7. The security arrangement according to at least one of claims 1 to 6, **characterized in that** the first linear polarizer and the cholesteric liquid crystal layer are present on an optically substantially isotropic carrier foil.

8. The security arrangement according to at least one of claims 1 to 7, **characterized in that** the cholesteric liquid crystal layer is imprinted or laminated onto the first linear polarizer.

9. A flexible data carrier, especially a value document, such as a banknote, identification card or the like, having a security arrangement according to one of claims 1 to 8, the security element and the verification element being arranged geometrically on the data carrier in such a way that they are bringable on top of one another by bending or folding the data carrier.

10. The flexible data carrier according to claim 9, **characterized in that** the security element and the verification element of the security arrangement are each arranged in or over a window region or a through opening in the data carrier.

11. A use of a security arrangement according to one of claims 1 to 8 or of a data carrier according to claim 9 or 10 for securing goods of any kind against counterfeiting.

## Revendications

1. Arrangement de sécurité pour papiers de sécurité, documents de valeur et analogues, comportant
- un élément de sécurité transparent, qui comprend un premier polariseur rectiligne et une couche, disposée sur le polariseur rectiligne, en un matériau cristal liquide cholestérique, et
- un élément de vérification transparent, l'élément de sécurité et l'élément de vérification étant disposés ensemble sur un support de données souple, et l'élément de sécurité pouvant être placé au-dessus de l'élément de vérification par repliement ou incurvation du support de données, l'élément de vérification comportant un deuxième polariseur rectiligne, croisé avec le premier polariseur rectiligne, de façon que le premier et le deuxième polariseurs rectilignes, lors de la mise en place de l'élément de sécurité transparent sur l'élément de vérification transparent, puissent former un fond foncé pour la couche de cristal liquide cholestérique, et
- au moins l'un des polariseurs rectilignes contenant un motif sous forme de modèles, de caractères ou d'un codage, qui après mise en place de l'élément de sécurité sur l'élément de vérification peut être reconnu à l'oeil nu.

2. Arrangement de sécurité selon la revendication 1, **caractérisé en ce que** le motif est formé dans le polariseur rectiligne par des domaines partiels ayant des directions de polarisation différentes.

3. Arrangement de sécurité selon la revendication 1 ou 2, **caractérisé en ce que** l'élément de sécurité et l'élément de vérification sont chacun disposés dans ou sur un domaine formant fenêtre, ou dans ou sur une ouverture continue aménagée dans le support de données.

4. Arrangement de sécurité selon au moins l'une des revendications 1 à 3, **caractérisé en ce que** le premier polariseur rectiligne et/ou le deuxième polariseur rectiligne comporte un motif.

5. Arrangement de sécurité selon au moins l'une des revendications 1 à 4, **caractérisé en ce que** le premier et/ou le deuxième polariseur rectiligne est formé d'une feuille de polarisation.

6. Arrangement de sécurité selon au moins l'une des revendications 1 à 5, **caractérisé en ce que** le premier et/ou le deuxième polariseur rectiligne est formé d'une couche de polarisation imprimée.

7. Arrangement de sécurité selon au moins l'une des revendications 1 à 6, **caractérisé en ce que** le premier polariseur rectiligne et la couche de cristal liquide cholestérique sont présents sur une feuille support, qui pour l'essentiel est optiquement isotrope.

8. Arrangement de sécurité selon au moins l'une des revendications 1 à 7, **caractérisé en ce que** la couche de cristal liquide cholestérique est imprimée ou contrecollée sur le premier polariseur rectiligne.

9. Support de données souple, en particulier document de valeur tel qu'un billet de banque, une carte d'identité ou analogues, comportant un arrangement de sécurité selon l'une des revendications 1 à 8, l'élément de sécurité et l'élément de vérification étant géométriquement disposés sur le support de données de façon à pouvoir être superposés par repliement ou incurvation du support de données.

10. Support de données souple selon la revendication 9, **caractérisé en ce que** l'élément de sécurité et l'élément de vérification de l'arrangement de sécurité sont chacun disposés dans ou sur un domaine formant fenêtre, ou dans ou sur une ouverture continue aménagée dans le support de données.

11. Utilisation d'un arrangement de sécurité selon l'une des revendications 1 à 8 ou d'un support de données selon la revendication 9 ou 10 pour une protection, contre les falsifications, d'articles de toute nature.
